# EUROPÄISCHE PATENTSCHRIFT

(11) **EP 0 129 126 B1**
(45) Veröffentlichungstag und Bekanntmachung des Hinweises auf die Patenterteilung: **24.01.1990**
(21) Anmeldenummer: 84106294.6
(22) Anmeldetag: 01.06.1984
(51) Int. Cl.: F01C 21/10

(54) **Rotationskolbenmaschine**
Rotary piston machines
Machine à pistons rotatifs

(30) Priorität: 16.06.1983 FR 8310192
(43) Veröffentlichungstag der Anmeldung: 27.12.1984
(73) Patentinhaber: Leroy, André, B-7030 Mons (Saint Symphorien) (BE); Flamme, Jean Marie, B-7980 Beloeil (BE)
(72) Erfinder: Leroy, André, B-7030 Mons (Saint Symphorien) (BE); Flamme, Jean Marie, B-7980 Beloeil (BE)
(74) Vertreter: Voss, Klaus, Dipl.-Ing.

(56) Entgegenhaltungen:
- BE-A- 883 004
- BE-A- 883 393
- FR-A- 1 140 164
- FR-A- 2 017 937
- FR-A- 2 203 421
- GB-A- 583 035

## Beschreibung

Die Erfindung betrifft eine Rotationskolbenmaschine mit Hub- und Schlupfeingriff mit einem innerhalb eines Gehäusemantels zentrisch angeordneten Kolben, der mittels Dichtelementen - radial beweglichen Flügeln oder Rollen - in dichtendem Eingriff mit der Innenfläche des Gehäusemantels steht, deren Erzeugende aus Arbeits- und aus Dichtbögen besteht.

Die DE-AS 23 51 016 (= FR-PS 22 03 421) beschreibt eine Maschine dieser Art, bei der die Erzeugende der Innenfläche des Gehäusemantels eine notwendigerweise geschlossene und im Prinzip mechanisch erzeugbare Hypertrochoide ist. Ihre Gleichung kann in der nachstehenden komplexen Form angeschieben werden :

Hierin bedeuten :
j : das Symbol der Imaginären und exp j : das Symbol der imaginären Exponentialfunktion,
n : eine ganze Zahl, welche die Ordnung der Hypertrochoide festlegt,
_{K}: ein reeller Parameter, der zwischen Null und einem bestimmten Wert _{K}^{*} variiert, während Z einmal die Hypertrochoide durchläuft,

(AJ, (αₖ) und (ßₖ) : drei Mengen, die als Elemente reelle Parameter Aₖ, bzw. α_{K} und ßₖ enthalten, die die Form der Hypertrochoide bestimmten.

Als nachteilig hat sich bei der Benützung dieser Maschine herausgestellt, daß eine ausreichende Abdichtung zwischen der Druckseite und der benachbarten Saugseite zwischen Gehäusemantel und Kolben (Rotor) nur schwierig zu gewährleisten ist. Da die Hypertrochoide in der Nähe der Punkte mit minimalem Polarradius sich vom Rotor zu schnell entfernt, treten zu große Radialbeschleunigungen vorzugsweise bei großen Drehzahlen auf, was ein leichtes Abheben der Dichtelemente bewirken kann.

Um diesem Nachteil entgegenzuwirken, wurde eine Lösung im belgischen Patent BE-A-883.004 vorgeschlagen. Die hier beschriebene Erzeugende besteht in einer Reihenfolge von Arbeits- und Dichtbögen, die insbesondere im Übergangsbereich zwischen Druck- und Saugseite entsprechend einer genügenden Winkelöffnung zum Rotorprofil parallel läuft. Sie weist allerdings den Nachteil auf, daß sie sich in der Praxis besonders schwer errechnen läßt.

Eine andere Lösung, die bereits in die Praxis umgesetzt wurde, besteht in der Beibehaltung einer Hubkurve, die zum größten Teil mit der oben beschriebenen Hypertrochoide identisch ist, die aber von dieser Hypertrochoide dort abweicht, wo sie sich dem Rotorprofil annähert.

Dies erreichte man, indem man einen parallel zum Rotorprofil verlaufenden Umfangsbogen mit möglichst kleinem Spiel zum Rotor definierte. Dies wurde über eine zur Gawährleistung der Dichtung genügende Winkelöffnung gemacht.

Dann hat man diesen Bogen und die den Hauptteil der Hubkurve darstellende Hypertrochoide durch einen Bogen verbunden, der meistens zu der Umfangslinie eines Kreises gehört, dessen Mittelpunkt selbstverständlich vom Mittelpunkt der Leitlinie des Rotors verschieden ist.

Bei dieser Art des Vorgehens ist sehr nachteilig, daß die Krümmung entlang der unerläßlichen Verbindungsbögen notwendigerweise sehr ungünstig verläuft, wenn die Ordnung. der Symmentrie der Hypertrochoide größer ist als eins. Bei einer so konstruierten Maschine kann man es dann nicht vermeiden, daß jedes bewegliche Dichtelement bestrebt ist, ausgerechnet dort in den Rotor zurückzukehren, wo eine Dichtwirkung notwendig wäre.

Man sieht, daß der Verbindungsbogen - von diesem Gesichtspunkt aus gesehen - umso ungünstiger ist, je größer der Winkel ist, über den sich der Bogen der Dichtung erstreckt. Damit läßt sich diese Art des Vorgehens in Maschinen, bei denen die beweglichen Dichtelemente Rollen sind, nicht anwenden.

Durch die vorliegende Erfindung, begegnet man diesem schwerwiegenden Nachteil der zuletzt genannten Maschine dadurch, daß man alle Teile der Hubkurve, welche außerhalb ihrer Dichtbögen liegen, auf einer einzigen in geeigneter Weise gewählten Hypertrochoide wählt. Auf diese Weise bewahrt man die Vorteile, welche die Verwendung einer Hypertrochoide als Hubkurve für eine Rotationskolbenmaschine mit beweglichen Dichtelementen mit sich bringt. Außerdem kann die auf die Dichtelemente einwirkende Trägheitsreaktion überall dort günstig beeinflusst werden, wo sie sich radial bewegen. Damit kann vorteilhaft eine Hubkurve als Ganzes definiert werden die ihre Dichtbögen umfaßt.

Ein gewisser Nachteil scheint zu sein, daß die Erzeugende kaum noch mechanisch herstellbar ist. Möglich erscheinen aber andere Herstellungsverfahren.

Anschließend wird dargelegt, wie eine zur Erreichung des gennanten Ziels geeignete Hypertrochoide ausgewählt wird.

Die gegebenen Grundgrößen sind die Ordnung Sₛ der Symmetrie, welche die zu konstruierende Erzeugende mit Bezug auf ihren Mittelpunkt darstellt, und die Winkelöffnung 0_{c} der Dichtbögen

Eine Ebene Kurve ist von der Symmetrieordnung s mit Bezug auf einen Punkt O, wenn die Umdrehung mit der Amplitude 2 π/s um den Punkt O die kleinste Umdrehung ist, durch welche die Kurve wieder in sich selbst zurückkehrt.

Diese Umdrehung der kleinsten Amplitude ist die Umdrehung, die einen Punkt A der Kurve, an dem der Polarradius minimal ist in Kongruenz mit dem Punkt B der Kurve bringt, an dem der Pollaradius wieder minimal ist und dem man begegnet, wenn man sich vom Punkt A ausgehend in der Richtung der Umdrehung auf der Kurve bewegt.

In der DE-AS 23 01 016 (= FR-PS 2.203.421) ist die Erzeugende (Hubkurve) eine Hypertrochoide, deren Symmetrieordnung S_{H} selbstverständlich identisch mit der notwendigerweise ganzzahligen Symmetrieordnung Sₛ der Erzeugenden.

In der vorliegenden Erfindung ist im Gegensatz hierzu die Erzeugende (Hubkurve) eine geschlossene Hypertrochoide, deren Symmetrieordnung S_{H} von der Symmetrieordnung Sₛ der Hubkurve verschieden ist und sich notwendigerweise durch eine rationale Zahl ausdrückt, welche aber nicht ganzzahlig sein darf, und durch gegeben ist, wobei man setzt.

Um der Hypertrochoide diese Symmetrieordnung S_{H} geben zu können, muß man den Parametern a_{K} folgende algebraische Form geben : wobei die Menge (pₖ) als Elemente beliebige Ganzzahlen und notwendigerweise Null enthält : Weiter unten ist mit m der besondere Wert des Index k bezeichnet, der p = 0 entspricht.

Die Gleichung einer Hypertrochoide schreibt sich also :

Die anderen notwendigen Bedingungen der Hypertrochoide beruhen zu allererst auf der folgenden Beobachtung : Jede Hypertrochoide ist in einem Kreisring enthalten, dessen der Hypertrochoide umschriebene äußere Peripherie notwendigerweise real ist und einen Radius Rₐ hat, welcher wie folgt definiert wird : und dessen der Hypertrochoide einbeschriebene Peripherie einen Radius Rⱼ hat, dessen Modul |Rᵢ| wie folgt definiert wird :

Die innere Peripherie kann real (Rᵢ > 0), abklingend (Rⱼ = 0), oder imaginär sein. Die Erfindung nimmt nur diejenigen Hypertrochoiden in Betracht, für welche die innere Peripherie real ist. Es ist klar, daß die zylindrische Hypertrochoidenfläche, deren Erzeugende eine Hypertrochoide ist, einen zylindrischen Kern zuläßt, dessen Leitlinie die der Hypertrochoide eingeschriebene Peripherie ist. Diese Hypertrochoiden werden « Kernhypertrochoiden » genannt.

Hierbei ist Bedingung, daß der Nennradius Rᵢ des Kernes der in Betracht kommenden Hypertrochoiden identisch sei mit dem Nennradius Rᵣ des Rotors, und daß der Radius der umschriebenen Peripherie Rₐ gegeben sei durch : wobei H den maximalen Hub der beweglichen Dichtelemente, darstellt.

Eine letzte zwingende Bedingung für die in Betracht kommenden Hypertrochoiden, ergibt sich einerseits daraus, daß sie an ihren Berührungsstellen mit den einbeschriebenen und umschriebenen Peripherien keine Wendepunkte aufweisen dürfen, wodurch diejenigen Hypertrochoiden ausgeschlossen werden, die man als « gewöhnliche » Hypertrochoiden bezeichnen kann, und andererseits daraus, daß sie in jedem Punkt durch dasselbe Zeichen der Ableitung dϕ/dK gekennzeichnet sein müssen, wobei ϕ den Polarwinkel bedeutet, den man durch den Ausdruck : berechnet Dies schließt die Doppelpunkte aus, die den Hypertrochoiden angehören, welche man als « verlängert» bezeichnen kann. Da die gewöhnlichen und die verlängerten Hypertrochoiden somit ausgeschlossen sind, bleiben nur diejenigen Hypertrochoiden zur Verfügung, die man als «verkürzt » bezeichnen kann. (Die Bezeichnungen «gewöhnlich», «verlängert» und «verkürzt» werden hier gebraucht in Anlehnung an die im Zusammenhang mit Trochoiden üblichen Begriffen).

Die Auswahl einer verkürzten Hypertrochoide erfolgt notwendigerweise durch die numerische Auswertung der Komplexen Zahl Z für alle möglichen Werte des Parameters _{K} zwischen Null und _{K}^{*}.

Praktisch werden durch die oben dargestellte Verfahrensweise der Wahl der Formparameter Aₖ und ßₖ implizite Einschränkungen auferlegt. Aber es ist ganz klar, daß man immer über eine Zahl von Parametern verfügt, welche zu einer Optimierung der Hubkurve im Hinblick auf ihre technische Ausnützung ausreicht, beispielsweise um die Trägheitskräfte zu minimieren, da man ja die Ordnung n der Hypertrochoide dem verfolgten Zweck entsprechend wählen kann.

Die bei der Erfindung verwendeten Hypertrochoiden können zusammenfassend als verkürzte Kernhypertrochoiden bezeichnet werden, deren Symmetrieordnung S_{H} rational ist, ohne ganzzahlig zu sein.

Der Teil einer erfindungsgemäßen Hypertrochoide, welcher zwischen zwei aufeinanderfolgenden Dichtbögen liegt, wird als « Lappenbogen» bezeichnet.

Die Hubkurve, welche den Gegenstand der Erfindung darstellt, besteht somit aus Sₛ Arbeitsbögen, die identisch sind mit Sₛ Lappenbögen einer einzigen Kernhypertrochoide, deren Kern einen Radius R; = Rᵣ aufweist, und aus Sₛ der Leitlinie dieses Kernes entnommenen Dichtbögen.

Eine solche Hubkurve läßt sich ausgehend von der gewählten Kernhypertrochoide automatisch aufbauen : Man nimmt als ersten Arbeitsbogen einen beliebigen Lappenbogen der Hypertrochoide ; diesem Lappenbogen folgt natürlich ein dem Kern der Hypertrochoide zugeordneter Dichtbogen, dessen äußerstes Ende mit dem Anfang des folgenden, einen weiteren Arbeitsbogen bildenden Lappenbogens zusammenfällt, und so weiter, bis man zum Anfang des ersten Lappenbogens zurückgekehrt ist.

Dabei ist wichtig, daß eine Hubkurve gemäß der vorliegenden Erfindung eine Symmetrieordnung Sₛ mit Bezug auf ihren Mittelpunkt aufweist, ohne daß sie notwendigerweise die gleiche Symmentrie mit Bezug auf irgend eine beliebige von diesem Mittelpunkt ausgehende Gerade aufweisen muß.

Da keine der der obigen Gleichung (GI. 1) entsprechenden Kurven bis jetzt für eine technische Anwendung entweder vorgeschlagen oder verwendet worden ist, muß man keine Einschränkung, sei es für die Wahl der Formparameter oder für die Wahl der Ordnung n der brauchbaren Hypertrochoiden vorsehen. Im besonderen kann man die Kurven verwenden, die durch n = 1 gekennzeichnet sind, ohne daß man über den Rahmen der vorliegenden Erfindung hinausgeht. Ebenso wenig verläßt man die Grenzen der Erfindung, wenn man die Hubkurve als eine Äquidistante auf Abstand D zu einer erdachten (fiktiven) Hubkurve aufbaut, die aus Sₛ Lappenbögen einer einzigen Kernhypertrochoide, deren Kern den Radius Rᵢ = R_{r―}D aufweist (Arbeitsbögen), und aus Sₛ der Leitlinie dieses Kernes entnommenen Kreisbögen (Dichtbögen) besteht. Der Abstand D ist als positiv zu betrachten, wenn die Äquidistante außerhalb der Kernhypertrochoide ist.

Die Erfindung wird nachstehend anhand der Zeichnung näher erläutert. Es zeigen die Figuren 1 und 2 an einem Beispiel die oben dargelegten Überlegungen und die Figur 3 zeigt als vereinfachte Schnittzeichnung einen Flügelzellenkompressor gemäß der vorliegenden Erfindung.

Die Figur 1 stellt eine Kernhypertrochoide dar, welche dazu bestimmt ist, eine Hubkurve mit der Symmetrieordnung Sₛ = 2 aufzubauen, wobei sie Dichtbögen aufweist, deren auferlegte Winkelöffnung 8_{c} = 30° ist.

Hieraus kann unmittelbar abgeleitet werden : und

Bei diesem Beispiel soll eine Kernhypertrochoide der Ordnung n = 2 gewählt werden, deren Gleichung wie folgt angeschieben wird : wobei : ist.
Wenn in Übereinstimmung mit dem vorher Gesagten
Pₘ = P₂ = 0 ist, ergibt sich
Werden die beliebigen ganzen Zahlen p₁ und p₃ gleich ± 1 gesetzt, so ergibt sich :
Wenn nicht eine besondere Notwendigkeit für die Optimierung der Hubkurve besteht, können aus den Beziehungen die Werte für A₁, A₂ und A₃ abgeleitet werden.

Schließlich werden die Werte von ßk so gewählt, daß der der Berührungsstelle A des ersten Lappenbogens mit dem Kern entsprechende Polarwinkel gleich 15° wird.

Hieraus folgt Daraus ergibt sich :

Die Kernhypertrochoide gemäß Figur 1 ist auf diese Weise vollständig definiert ; sie weist zwölf Lappenbögen auf und schließt sich nach fünf Umläufen.

In Figur 2 ist die in Übereinstimmung mit der Erfindung und ausgehend von der vorhergehenden Kernhypertrochoide konstruierte Erzeugende (Hubkurve) dargestellt, wobei Ausgang der Punkt A ist.

Figur 3 zeigt eine senkrecht zur Achse geschnittene Zeichnung eines Kompressors, bei welchem die durch in Figur 2 definierte Hubkurve verwendet ist.

Dieser Kompressor umfaßt eine Welle 1, einen Rotor 2, dessen Radius Rᵣ ist, einen Gehäusemantel 3, welcher innen in der Schnittzeichnung durch die Erzeugende (Hubkurve) 4 begrenzt ist. Die Erzeugende 4 weist Dichtbögen 5 und 6 auf. Einlaßschlitze 7 und 8, sowie Druckventile 9 und 10 sorgen für Zu- und Abführung des Druckmediums. Fünf bewegliche Dichtelemente 11, 12 in Form von Flügeln begrenzen zusammen mit dem Rotor 2 und dem Gehäusemantel 3 Arbeitskammern 13. Ein Außengehäuse 14 umschließt die Maschine.

## Patentansprüche

1. Rotationskolbenmaschine mit Hub- und Schlupfeingriff mit einem innerhalb eines Gehäusemantels zentrisch angeordneten Kolben (« Rotor genannt), der mittels beweglichen Dichtelementen in dichtendem Eingriff mit der Gehäusemantelinnenfläche steht, deren Kontur (« Hubkurve» genannt) eine Symmetrieordnung Sₛ aufweist und Sₛ mit einer Winkelöffnung θ_{H} versehenen Arbeitsbögen umfaßt, die jeweils von einem Dichtbogen getrennt sind, dessen Radius identisch ist mit dem Nennradius R, des Rotors und dessen Winkelöffnung θc folgender Relation genügt: dadurch gekennzeichnet, daß die Arbeitsbögen der Hubkurve Lappenbögen einer einzigen Kernhypertrochoide sind, deren Kern einen Radius Rᵢ = Rᵣ hat, deren Symmetrieordnung S_{H} rational ist ohne ganzzahlig zu sein und nachstehender Relation entspricht: und deren Gleichung in der nachstehenden komplexen Form ausgeschrieben wird : in der:
j : das Symbol der Imaginären und exp j : das Symbol der imaginären Exponentialfunktion ist,
n : eine ganze Zahl ist, die die Ordnung der Hypertrochoide bestimmt,
_{K} : ein reeller Parameter ist, der zwischen Null und einem bestimmten Wert _{K}^{*} variiert, während Z einmal die Hypertrochoide durchläuft,
(pₖ) eine Menge ist, die als Element beliebige Ganzzahlen und notwendigerweise Null enthält,
(Aₖ) und (ßₖ) : zwei Mengen sind, die als Element reelle Parameter Aₖ bzw. ßₖ enthalten, die frei gewählt sind, vorausgesetzt, daß die entsprechende Kernhypertrochoide weder Wendepunkte noch Doppelpunkte aufweist, und daß folgende Bedingung erfüllt ist : wenn 0 < _{K} < _{K}^{*}.

2. Rotationskolbenmaschine, dadurch gekennzeichnet, daß die Hubkurve eine Äquidistante auf Abstand D zu einer erdachten (fiktiven) Hubkurve gemäß Anspruch 1 ist, bei der die Arbeitsbögen Lappenbögen einer Kernhypertrochoide sind, deren Kern einen Radius Rⱼ aufweist, der nachstehender Relation entspricht : wobei der Abstand D als positiv betrachtet wird, wenn die Äquidistante außerhalb der Kernhypertrochoide ist.

## Claims

1. Rotary piston machine with reciprocating and slipping action having a piston (called «rotor») which is arranged centrally inside a housing jacket and engages sealingly by means of movable sealing elements with the inner surface of the housing jacket, the contour (called « reciprocating curve") of which has an order of symmetry S, and S includes working arcs provided with an angular opening h_{H}, which are separated in each case by a sealing arc, of which the radius is identical to the nominal radius Rᵣ of the rotor and whose angular opening he satisfies the following relation : characterized in that the working arcs of the reciprocating curve are lobe arcs of a single kernel hypertrochoid, whose kernel has a radius Rᵢ = Rᵣ, of which the order of symmetry S_{H} is rational without being integral and satisfies the following relation : and whose equation is written out in the complex form below: in which :
j : is the symbol of the imaginary and exp j is the symbol of the imaginary exponential function,
n : is a whole number, which determines the order of the hypertrochoid,
k: is a real parameter, which varies between zero and a specific value k^{*}, while Z traverses the hypertrochoid once,
(pₖ) is a set, which contains as elements arbitrary integers and necessarily zero,
(Aₖ) and (bₖ) are two sets, which contain as elements real parameters Aₖ or bₖ, which are freely selected, it being presupposed that the corresponding kernel hypertrochoid has neither points of inflection nor double points, and that the following condition is fulfilled :
if 0 <j <j^{*}.

2. Rotary piston machine, characterized in that the reciprocating curve is an equidistant at a separation D from a notional (fictional) reciprocating curve according to Claim 1, for which the working arcs are lobe arcs of a kernel hypertrochoid, of which the kernel has a radius Rᵢ, which satisfies the following relation : the separation D being regarded as positive if the equidistant is outside the kernel hypertrochoid.

## Revendications

1. Machine à piston rotatif à engagement par course et par glissement, comportant un piston (appelé « rotor ») disposé centralement à l'intérieur d'une enveloppe de carter et qui est en prise étanche, au moyen d'éléments d'étanchéité, sur la surface intérieure de l'enveloppe de carter dont le contour (appelé « courbe de course ») présente un ordre de symétrie Sₛ et Sₛ comprenant des arcs de travail pourvus d'une ouverture angulaire θ_{H} et chacun séparés par un arc d'étanchéité dont le rayon est identique au rayon nominal Rᵣ du rotor et dont l'ouverture angulaire θ_{c} satisfait à l'équation suivante : caractérisé en ce que les arcs de travail de la courbe de course sont des arcs charnière d'une unique hypertrochoïde à noyau dont le noyau présente un rayon R_{i =} Rᵣ, dont l'ordre de symétrie S_{H} est rationnel, sans devoir être un nombre entier, et correspond à l'équation suivante : et dont l'équation s'écrit sous la forme complexe suivante : dans laquelle :
j est le symbole des imaginaires et exp j est le symbole de la fonction exponentielle des imaginaires,
n est un nombre entier déterminant l'ordre de l'hypertrochoïde,
k est un paramètre réel, variant entre zéro et une valeur k^{*} déterminée, lorsque Z parcourt une fois l'hypertrochoïde,
(Pₖ) est une quantité contenant les nombres entiers arbitraires utilisés comme élément et contenant nécessairement zéro,
.(Aₖ) et (βₖ) sont deux quantités contenant les paramètres réels Aₖ ou (βₖ comme élément, qui sont choisis librement, en supposant que l'hypertrochoïde à noyau correspondante ne présente ni point d'inflexion ni point double, et en ce que la condition suivante est remplie : lorsque 0 < k < k^{*}.

2. Machine à piston rotatif, caractérisée en ce que la courbe de course est une équidistance située à une distance D d'une courbe de course imaginaire (fictive) selon la revendication 1, pour laquelle les arcs de travail sont des arcs charnières d'une hypertrochoïde à noyau, dont le noyau présente un rayon Rᵢ correspondant à la relation suivante : la distance D étant positive lorsque l'équidistante est située à l'extérieur de l'hypertrochoïde à noyau.
